# FASCICULE DE BREVET EUROPEEN

(11) **EP 3 010 000 B1**
(45) Date de publication et mention de la délivrance du brevet: **27.09.2017**
(21) Numéro de dépôt: 14290313.7
(22) Date de dépôt: 17.10.2014
(51) Int. Cl.: G08B 26/00

(54) **Système de commande de dispositifs actionnés de sécurité**
Steuersystem von betätigten Sicherheitsvorrichtungen
System for controlling actuated security devices

(43) Date de publication de la demande: 20.04.2016
(73) Titulaire: Siemens Schweiz AG, 8047 Zürich (CH)
(72) Inventeur: Poudre, Arthur, F-91400 Orsay (FR); Minart, Sebstian, F-78180 Montigny le Bretonneux (FR)
(74) Mandataire: Maier, Daniel Oliver

(56) Documents cités:
- EP-A1- 0 178 454
- EP-A1- 0 254 125
- FR-A1- 2 319 166

## Description

La présente invention concerne un système de commande de dispositifs actionnés de sécurité selon le préambule de la revendication 1. De tels systèmes sont par exemple utilisés dans le domaine de la sécurité d'infrastructures diverses, tel que pour sécuriser des zones suite à un incendie ou tout autre événement nuisant, en particulier dans le but de désenfumer des locaux et permettre un plan d'évacuation.

Figure 1 présente en particulier un exemple de système de commande de dispositifs actionnés de sécurité (DAS1, DAS2, DAS3...) qui comprend :
- une centrale de mise en sécurité (CMSI) couplée à au moins une séquence de modules déportés (MD1, MD2, MD3, ...) reliés électriquement en série par des éléments conducteurs (R1, R2, R3, ...),
- la centrale de mise en sécurité délivrant un signal de commande en tension en amont de la dite séquence,
- chaque module déporté ayant au moins une sortie (SI1, SI2, SI3, ...) de commande couplée à au moins une entrée d'activation (ON-OFF) d'au moins un des dispositifs actionnés de sécurité.

Les dispositifs actionnés de sécurité (DAS1, DAS2, DAS3...) sont des unités sécuritaires telles que des dispositifs de mise en pression de locaux (ventilateur de désenfumage), des dispositifs d'ouverture ou fermeture de canaux ou/et clapets de ventilation/purge, des dispositifs d'ouverture ou fermeture de portes anti-feu, des dispositifs d'alerte, des dispositifs de signalisation/guidage vers des zones sécurisées, etc. Ces dispositifs sont généralement utilisés dans les bâtiments (bureaux, usines, aéroport, etc.), mais aussi dans des systèmes embarqués (trains, avions, navires, etc.). Selon le type de dispositifs actionnés de sécurité à commander, de schémas de commande sont possibles dans le but d'alimenter individuellement les dits dispositifs en courant (I1, I2, I3, ...) et donc afin de les mettre sous un état actif ou passif, ouvert ou éteint, etc (état symbolisé par ON ou OFF dans la suite de l'invention).

Un exemple d'un tel système de commande de dispositifs actionnés de sécurité est décrit dans le document EP279864A1 qui présente :
- une centrale de mise en sécurité couplée à au moins une séquence de modules déportés reliés électriquement en série par des éléments conducteurs,
- la centrale de mise en sécurité délivrant un signal de commande en tension en amont de la dite séquence,
- chaque module déporté ayant une sortie de commande couplée à une entrée d'activation d'un des dispositifs actionnés de sécurité.

En particulier, dans le document EP279864A1, chaque sortie de commande émet un signal de commande dont une durée de mise en état d'activation (ON) d'un des dits signaux de commande est individuellement définie pour chacun des types de dispositifs actionné visé. Dans certains cas de figures, il est donc possible qu'un fort nombre de dispositifs actionnés de sécurité soient simultanément mis sous un état d'activation (ON), ce qui requiert des ressources systèmes fort importantes. Un autre système de commande de dispositifs actionnés de sécurité est connu du document FR2319166. En fonction de la surface à sécuriser, le nombre des dits dispositifs actionnés de sécurité peut varier, et donc très vite atteindre un nombre considérable de dispositifs à actionner selon des scénarios (par défaut, présence d'une hausse de température intempestive, alerte au feu,...) régis par la dite centrale de mise en sécurité (CMSI). C'est pourquoi la dite centrale de mise en sécurité délivre un signal de commande en tension en amont de la dite séquence en série des modules déportés (MD1, MD2, MD3, ...), cette dite tension pouvant subir des chutes de tension importantes si la séquence comporte un nombre important de modules déportés couplés eux-mêmes chacun à au moins un des dispositifs actionnés de sécurité.

Afin de résoudre ces problèmes précités impliquant une forte consommation en courant d'alimentation des dispositifs actionnés en sécurité ou une chute de tension liée à la résistance ohmique d'une ligne ou séquence des modules déportés reliés en série par des câbles électriques, deux solutions sont actuellement proposées :
a) Des alimentations électriques ponctuelles (en courant) supplémentaires sont disposées à proximité des dispositifs actionnés en sécurité ;
b) Des câbles électriques de plus fortes sections sont disposés entre la centrale et les modules déportés.
Ces deux solutions impliquent bien évidemment un surcoût et une mise en place plus complexe, tant au niveau consommation que prix d'installation du système.

Un but de la présente invention est de proposer un dispositif de commande de dispositifs actionnés de sécurité économique, c'est-à-dire fonctionnant à faible consommation tout comme réalisable à faible cout de revient, particulièrement en permettant d'éviter toute insertion d'alimentations électriques ponctuelles (en courant) supplémentaires ainsi que tout câble à fortes sections.

Un but conséquent de la présente invention est de pouvoir avantageusement adapter voire étendre un dispositif de commande actuel existant en s'affranchissant des problématiques susmentionnées.

Une revendication 1 présente une solution à cet effet, en relation avec l'exemple de système de commande de dispositifs actionnés de sécurité donné précédemment en figure 1.

A partir d'un système de commande de dispositifs actionnés de sécurité (DAS1, DAS2, DAS3...) comprenant :
- une centrale de mise en sécurité (CMSI) couplée à au moins une séquence de modules déportés (MD1, MD2, MD3, ...) reliés électriquement en série par des éléments conducteurs (R1, R2, R3, ...),
- la centrale de mise en sécurité délivrant au moins un signal de commande (dit « en tension ou en courant I ») en amont de la dite séquence, le dit signal de commande étant distribué aux modules déportés,
- chaque module déporté ayant au moins une sortie (SI1, SI2, SI3, ...) de commande couplée à au moins une entrée d'activation (actif « ON » ou passif « OFF ») d'au moins un des dispositifs actionnés de sécurité,
   le système selon l'invention se caractérise en ce que :
   au moins deux sorties de commande (SI1, SI2, ...) émettent chacune un signal de commande (COM1, COM2, ...), des états d'activation (ON) des dits signaux de commande étant différés temporellement. En d'autres termes, si un état d'activation est placé temporairement sur un état « actif ON » pour (au moins) un dispositif actionné de sécurité, les autres dispositifs actionnés de sécurité sont placés temporairement sur un état « passif OFF ».

Sachant qu'un état d'activation ON d'un dispositif actionné de sécurité (prenons par exemple de DAS1) est un état consommateur en courant (I1), cet état ne vient donc pas simultanément se superposer à un état consommateur en courant (par exemple I2) d'un ou des autres dispositifs actionnés de sécurité (ici DAS2). En conséquence, la somme instantanée des états de consommation (états d'activation ON) en courant reste au mieux celle d'un seul état de consommation d'un dispositif actionné de sécurité (activé ON) et ainsi le système ne requiert aucune alimentation globale instantanée pour la plupart voire tous les dispositifs actionnés de sécurité.

Un ensemble de sous-revendications présente également des avantages de l'invention.

En particulier, le système selon l'invention peut prévoir qu'au moins des sous-ensembles de sorties de commande (I1, I2, ...) comprennent des signaux de commande (COM1, COM2, ...) dont les états d'activation (ON) sont différés temporellement également sous forme de sous-ensembles. En conséquence, la somme instantanée des sous-ensembles d'états de consommation (états d'activation ON) en courant reste au mieux celle de peu d'états de consommation du sous-ensemble de dispositifs actionnés de sécurité (activés ON) et ainsi le système ne requiert qu'une puissance instantanée limitée (lissée) pour tous les dispositifs actionnés de sécurité.

Idéalement, le système selon l'invention peut prévoir que toutes les sorties de commande (I1, I2, ...) comprennent des signaux de commande (COM1, COM2, ...) dont les états d'activation (ON) sont différés temporellement. En conséquence, la somme instantanée des tous les états de consommation (états d'activation ON) en courant reste d'un seul et unique état de consommation du dispositif actionné (activé ON) de sécurité et ainsi le système ne requiert aucune alimentation globale instantanée pour tous les dispositifs actionnés de sécurité, mais uniquement une alimentation suffisante pour commander le plus consommateur des dispositifs actionnés de sécurité.

Enfin, le système selon l'invention peut prévoir qu'au moins deux sorties de commande (SI1, SI2, ...) d'un ou d'au moins deux modules déportés (MD1, MD2, ...) émettent chacune un signal de commande (COM1, COM2, ...), des états d'activation (ON) des dits signaux de commande étant différés temporellement. En d'autres termes, si les modules déportés sont couplés respectivement à un dispositif actionné de sécurité (voir figure 1) ou sinon même à plusieurs dispositifs actionnés de sécurité (figure 1 représente un seul dispositif actionné de sécurité par module déporté), tous les mises sous états d'activation ON des signaux de commande en sorties d'un jusqu'à la totalité des sorties de commandes des modules déportés peuvent être différés temporellement. Cette réalisation du système est ainsi très performante, car permet des démultiplications de plusieurs commandes sous les modules déportés (eux-mêmes en série) tout en conservant une consommation minimale suffisante pour commander le plus consommateur des dispositifs actionnés de sécurité, le long de toute la séquence des modules déportés.

Afin de pouvoir optimiser un système selon l'invention, il est avantageux de prévoir que les états d'activation (ON) des dits signaux de commande ont des durées minimales similaires, idéalement sous forme d'impulsions. De cette façon, il est possible de mieux les disposer sous forme différée temporellement. Ce cas de figure est expliqué en figure 3.

Enfin, le système selon l'invention peut prévoir que les états d'activation (ON) d'un des dits signaux de commande forment des impulsions périodiques entre lesquels les impulsions périodiques d'un autre des dits signaux de commande sont disposées. Ainsi, plus la période séparant deux pics actifs (ON / ON) est suffisamment longue temporellement pour un même signal de commande (par exemple COM1), il sera plus facile d'y intercaler un plus grand nombre de premier pics d'autres signaux de commande (COM2, COM3, etc.).

Deux exemples de réalisation de schéma de principe commande pour deux systèmes de commande de dispositifs actionnés de sécurité sont fournis à l'aide de figures décrites :
- Figure 2: Schéma de principe de commande temporelle par impulsions d'un système de commande de dispositifs actionnés de sécurité,
- Figure 3: Schéma de principe de commande temporelle d'un système de commande de dispositifs actionnés de sécurité selon l'invention.

Figure 2 présente un schéma de principe de commande temporelle par impulsions d'un système de commande de dispositifs actionnés de sécurité tel que celui représenté en figure 1.

A titre d'exemple, les durées d'impulsions de mise sous état actif ON des signaux de commandes COM1 à COM5 peuvent être de l'ordre de 2s à 4s. Ces impulsions répétitives ou périodiques sont répétées sous une période de 10s à 20s selon des critères sécuritaires non abordés par l'invention. Dans le cas de la figure 2, les impulsions des cinq signaux de commandes sont activées sous forme synchrones et simultanément en phase dès l'instant t=0 (départ d'activation). La consommation énergétique ponctuelle sous états actifs ON est donc approximativement cinq fois la consommation en courant requise pour alimenter les cinq dispositifs actionnés de sécurité DAS1 à DAS5. Certes, cette consommation se limite sous une durée égale à celle d'une impulsion, mais implique donc un apport suffisant de puissance en amont, impliquant donc des câbles R1 à R5 plus épais ou des alimentations en courant supplémentaires.

Figure 3 présente un schéma de principe de commande temporelle par impulsions d'un système de commande de dispositifs actionnés de sécurité selon l'invention, toujours tel que celui représenté en figure 1.

Ici, toutes les sorties de commande émettent chacune un signal de commande (COM1, COM2,COM3, COM4, COM5) et chaque impulsion des états d'activation (ON) des divers signaux de commande sont différés temporellement, de sorte que les impulsions se succèdent sans se superposer temporellement. En d'autres termes, si un état d'activation est placé temporairement sur un état « actif ON » pour (au moins) un dispositif actionné de sécurité, les autres dispositifs actionnés de sécurité sont placés temporairement sur un état « passif OFF ».

## Revendications

1. Système de commande de dispositifs actionnés de sécurité (DAS1, DAS2, DAS3...) comprenant :
- une centrale de mise en sécurité (CMSI) couplée à au moins une séquence de modules déportés (MD1, MD2, MD3, ...) reliés électriquement en série par des éléments conducteurs (R1, R2, R3, ...),
- la centrale de mise en sécurité délivrant au moins un signal de commande en amont de la dite séquence,
- chaque module déporté ayant au moins une sortie (SI1, SI2, SI3, ...) de commande couplée à au moins une entrée d'activation (ON-OFF) d'au moins un des dispositifs actionnés de sécurité,
**caractérisé en ce que** :
au moins deux sorties de commande (SI1, SI2, ...) émettent chacune un signal de commande (COM1, COM2, ...) dont des états d'activation (ON) des dits signaux de commande sont différés temporellement, de sorte que des impulsions formant lesdits états d'activation se succèdent sans se superposer temporellement.

2. Système selon revendication 1, pour lequel au moins des sous-ensembles de sorties de commande (I1, I2, ...) comprennent des signaux de commande (COM1, COM2, ...) dont les états d'activation (ON) sont différés temporellement.

3. Système selon revendication 1, pour lequel toutes les sorties de commande (I1, I2, ...) comprennent des signaux de commande (COM1, COM2, ...) dont les états d'activation (ON) sont différés temporellement.

4. Système selon revendication 1, pour lequel au moins deux sorties de commande (SI1, SI2, ...) d'un ou d'au moins deux modules déportés (MD1, MD2, ...) émettent chacune un signal de commande (COM1, COM2, ...), des états d'activation (ON) des dits signaux de commande étant différés temporellement.

5. Système selon revendication 1, pour lequel les états d'activation (ON) d'un des dits signaux de commande forment des impulsions périodiques entre lesquels les impulsions périodiques d'un autre des dits signaux de commande sont disposées.

## Patentansprüche

1. Steuersystem von betätigten Sicherheitsvorrichtungen (DAS1, DAS2, DAS3 ...), umfassend:
- eine Sicherheitszentrale (CMSI), die mit mindestens einer Sequenz von Remote-Modulen (MD1, MD2, MD3, ...) gekoppelt ist, die durch leitende Elemente (R1, R2, R3, ...) elektrisch in Reihe verbunden sind,
- wobei die Sicherheitszentrale vor der Sequenz mindestens ein Steuersignal abgibt,
- jedes Remote-Modul mindestens einen Steuerausgang (SI1, SI2, SI3, ...) aufweist, der mit mindestens einem Aktivierungseingang (ON-OFF) von mindestens einer der betätigten Sicherheitsvorrichtungen gekoppelt ist,
**dadurch gekennzeichnet, dass**:
mindestens zwei Steuerausgänge (SI1, SI2, ...) jeweils ein Steuersignal (COM1, COM2, ...) abgeben, wobei die Aktivierungszustände (ON) der Steuersignale zeitversetzt sind,
sodass Impulse, welche die Aktivierungszustände bilden, aufeinanderfolgen, ohne sich zeitlich zu überlagern.

2. System nach Anspruch 1, wobei zumindest die Untereinheiten der Steuerausgänge (I1, I2, ...) Steuersignale (COM1, COM2, ...) umfassen, deren Aktivierungszustände (ON) zeitversetzt sind.

3. System nach Anspruch 1, wobei alle Steuerausgänge (I1, I2, ...) Steuersignale (COM1, COM2, ...) umfassen, deren Aktivierungszustände (ON) zeitversetzt sind.

4. System nach Anspruch 1, wobei mindestens zwei Steuerausgänge (SI1, SI2, ...) eines oder mindestens zweier Remote-Module (MD1, MD2, ...) jeweils ein Steuersignal (COM1, COM2, ...) abgeben, wobei die Aktivierungszustände (ON) der Steuersignale zeitversetzt sind.

5. System nach Anspruch 1, wobei die Aktivierungszustände (ON) eines der Steuersignale periodische Impulse bilden, zwischen denen die periodischen Impulse eines anderen der Steuersignale angeordnet sind.

## Claims

1. System for controlling actuated safety devices (DAS1, DAS2, DAS3, etc.) including:
- a safety exchange (CMSI) coupled to at least one sequence of remote modules (MD1, MD2, MD3, etc.) linked electrically in series by conductive elements (R1, R2, R3, etc.),
- the safety exchange providing at least one control signal upstream of said sequence,
- each remote module having at least one control output (SI1, SI2, SI3, etc.) coupled to at least one activation input (ON-OFF) of at least one of the actuated safety devices,
**characterised in that**:
at least two control outputs (SI1, SI2, etc.) each emit one control signal (COM1, COM2, etc.), the activation states (ON) of said control signals differing over time such that the pulses forming said activation states succeed one another without overlapping one another temporally.

2. System according to claim 1, wherein at least the control output sub-assemblies (I1, I2, etc.) include control signals (COM1, COM2, etc.), the activation states (ON) of which differ over time.

3. System according to claim 1, wherein all of the control outputs (I1, I2, etc.) include control signals (COM1, COM2, etc.), the activation states (ON) of which differ over time.

4. System according to claim 1, wherein at least two control outputs (SI1, SI2, etc.) of one or at least two remote modules (MD1, MD2, etc.) each emit a control signal (COM1, COM2, etc.), the activation states (ON) of said control signals differing over time.

5. System according to claim 1, wherein the activation states (ON) of one of said control signals form periodic pulses, between which the periodic pulses of another of said control signals are placed.
